# EUROPÄISCHE PATENTSCHRIFT

(11) **EP 4 504 434 B1**
(45) Veröffentlichungstag und Bekanntmachung des Hinweises auf die Patenterteilung: **03.12.2025**
(21) Anmeldenummer: 23715046.1
(22) Anmeldetag: 22.03.2023
(51) Int. Cl.: B21B 29/00

(54) **FÜHRUNGSVORRICHTUNG FÜR EINBAUSTÜCKE VON ARBEITSWALZEN IN EINEM WALZGERÜST**
GUIDE DEVICE FOR CHOCKS OF WORKING ROLLS IN A ROLL STAND
DISPOSITIF DE GUIDAGE POUR CALES DE CYLINDRES DE TRAVAIL DANS UNE CAGE DE LAMINAGE

(30) Priorität: 08.04.2022 DE 102022203570
(43) Veröffentlichungstag der Anmeldung: 12.02.2025
(73) Patentinhaber: SMS group GmbH, 41069 Mönchengladbach (DE)
(72) Erfinder: FILK, Edgar, 57250 Netphen (DE)
(74) Vertreter: Kross, Ulrich
(86) Internationale Anmeldenummer: PCT/EP2023/057268
(87) Internationale Veröffentlichungsnummer: WO 2023/194098

(56) Entgegenhaltungen:
- EP-A1- 0 623 401
- EP-A1- 1 260 283
- DE-A1- 102007 001 322

## Beschreibung

### Technisches Gebiet

Die Erfindung betrifft eine Vorrichtung zum Führen von Einbaustücken, die zur Lagerung von einen Walzspalt ausbildenden Arbeitswalzen eines Walzgerüsts eingerichtet sind, sowie ein Walzgerüst zum Walzen eines bandförmigen Walzprodukts, vorzugsweise zum Walzen eines Kaltbandes in einer Kaltwalzanlage.

### Hintergrund der Erfindung

Bei der Herstellung flachgewalzter Metallprodukte werden Brammen oder Bänder durch ein oder mehrere Walzgerüste gefahren. Ein Walzgerüst weist zumindest zwei parallel ausgerichtete Arbeitswalzen auf, die einen Walzspalt ausbilden, durch den das Band zur Dickenreduktion tritt. Zumeist weist das Walzgerüst neben den Arbeitswalzen Stütz- und/oder Zwischenwalzen auf, die aus verschiedenen Gründen, etwa zur Stabilisierung der Arbeitswalzen, zur Kraftübertragung usw., mit den Arbeitswalzen zusammenwirken.

Die Arbeitswalzen können sich unter Last verbiegen, wodurch das gewalzte Metallband keine konstante Dicke über die Bandbreite aufweist. Um die Planheit des Walzprodukts zu verbessern oder allgemein dessen Querprofil zu beeinflussen, sind verschiedene Maßnahmen bekannt, wie beispielsweise das Bombieren, axiale Verschieben oder Biegen der Arbeitswalzen durch an den Walzenzapfen angreifende Kräfte.

Systeme zum Biegen der Arbeitswalzen sind beispielsweise in der DE 39 06 618 C2 und WO 2008/080476 A1 beschrieben. Die Systeme sind in einer Kassettenbauweise ausgeführt, umfassend auf Stangen geführte Biegeblöcke, die Einbaustücke zur Lagerung der Arbeitswalzen halten und führen. Zum Biegen der Arbeitswalzen werden diese über Kolben-/Zylinderaggregate in der Regel gegen die jeweiligen Stützwalzen gespannt, wodurch die Arbeitswalzen in Zusammenwirkung mit einem geeigneten Stützwalzenprofil die gewünschte positive, d.h. in Bezug auf die Walzfläche des Walzprodukts konvexe Biegung erfahren.

In besonderen Fällen wird jedoch eine negative, d.h. in Bezug auf die Walzfläche des Walzprodukts konkave Biegung der Arbeitswalzen angestrebt, beispielsweise beim Dressierwalzen mit geringen Walzkräften. Solche negativen Biegekonzepte sind mit den bisherigen Vorrichtungen in Kassettenbauweise jedoch nicht möglich oder auf sehr geringe negative Biegekräfte beschränkt. Dies gilt insbesondere für Anlagen mit kleinen Walzendurchmessern.

Die EP 0 623 401 A1 beschreibt einen Biegeblock zum Biegen der Walzen von Mehrwalzen-Walzgerüsten, wobei im Biegeblock vertikal übereinander Paare von Teil-Biegebacken geführt sind. Die DE 10 2007 001 322 A1 beschreibt eine Führungsvorrichtung für die Einbaustücke von Arbeitswalzen. Insbesondere zeigt die DE 10 2007 001 322 A1 eine Vorrichtung zum Führen von Einbaustücken, die zur Lagerung von einen Walzspalt ausbildenden Arbeitswalzen eines Walzgerüsts eingerichtet sind, wobei die Vorrichtung aufweist: zwei Biegeblöcke zur Aufnahme je eines Einbaustücks; zumindest eine Führung, auf der die Biegeblöcke geführt sind, so dass die Biegeblöcke entlang der Führung relativ zueinander verschiebbar sind; und mehrere Biegeaktuatoren, die eingerichtet sind, um die Biegeblöcke entlang der Führung relativ zueinander zu verschieben, wobei die Biegeaktuatoren jeweils als Kolben-/ Zylinderaggregat aufgebaut sind, umfassend je einen Biegezylinder und einen darin verschiebbar gelagerten Biegekolben, wobei der Biegezylinder in einem der beiden Biegeblöcke vorgesehen ist, während der zugehörige Biegekolben über eine Biegekolbenstange am anderen Biegeblock befestigt ist.

### Darstellung der Erfindung

Eine Aufgabe der Erfindung besteht darin, eine verbesserte Vorrichtung zum Führen von Einbaustücken, die zur Lagerung von einen Walzspalt ausbildenden Arbeitswalzen eines Walzgerüsts eingerichtet sind, sowie ein verbessertes Walzgerüst zum Walzen eines bandförmigen Walzprodukts bereitzustellen, insbesondere das Anwendungsspektrum des Walzgerüsts zu erhöhen.

Gelöst wird die Aufgabe durch eine Vorrichtung mit den Merkmalen des Anspruchs 1 sowie ein Walzgerüst mit den Merkmalen des Anspruchs 6. Vorteilhafte Weiterbildungen folgen aus den Unteransprüchen, der folgenden Darstellung der Erfindung sowie der Beschreibung bevorzugter Ausführungsbeispiele.

Die Vorrichtung gemäß der Erfindung, hierin auch als "Führungsvorrichtung" bezeichnet, dient zum Führen von Einbaustücken für Arbeitswalzen in einem Walzgerüst. Das Walzgerüst ist zum Walzen eines bandförmigen Walzprodukts eingerichtet, vorzugsweise zum Walzen eines Kaltbandes in einer Kaltwalzanlage. Das Walzprodukt ist vorzugsweise ein Stahlblech; allerdings kommen auch andere Metalle und Legierungen in Betracht, beispielsweise Aluminium, Kupfer und Magnesium.

Die Vorrichtung umfasst zwei Biegeblöcke zur Aufnahme je eines Einbaustücks und zumindest eine Führung, auf der die Biegeblöcke geführt sind, so dass die Biegeblöcke entlang der Führung relativ zueinander verschiebbar sind. Die Vorrichtung weist ferner mehrere Biegeaktuatoren auf, die eingerichtet sind, um die Biegeblöcke entlang der Führung relativ zueinander zu verschieben.

In anderen Worten, die Biegeaktuatoren sind eingerichtet, um im eingebauten Zustand zwischen den beiden Biegeblöcken Biegekräfte auf die Arbeitswalzen aufzubringen. Hierbei kann es sich um positive Biegekräfte handeln, bei denen die Biegeblöcke entlang der Führung(en) auseinandergefahren werden, wodurch die Arbeitswalzen in Zusammenwirkung mit etwaigen Stützwalzen tendenziell konvex gebogen werden, in Bezug auf die Walzflächen des Walzprodukts gesehen. Alternativ können negative Biegekräfte erzielt werden, bei denen die Biegeblöcke aufeinander zu gefahren werden. Das Walzen unter negativen Biegekräften kann unter einer abgehobenen oberen Stützwalze, d.h. ausschließlich mit der negativen Biegekraft als Walzkraft, beispielsweise im Dressierbetrieb, erfolgen.

Die Führungsvorrichtung mit mehreren Biegeaktuatoren ermöglicht ein Walzen mit vergleichsweise hohen negativen Biegekräften für besondere Walzaufgaben. Ferner sind übliche Walzanwendungen mit positiven und geringen negativen Biegekräften durchführbar, wodurch das Anwendungsspektrum eines mit einer oder mehreren Führungsvorrichtungen ausgestatteten Walzgerüsts mit einem nur geringen baulichen Zusatzaufwand, d.h. ohne spezielle Anstellzylinder oder ähnliche Systeme, erhöht wird. Das Biegesystem ist zudem besonders reibungsarm.

Gemäß der Erfindung sind genau drei Biegeaktuatoren je Führungsvorrichtung vorgesehen, wodurch das Anwendungsspektrum mit nur geringen baulichen Modifikationen und unter Beibehaltung herkömmlicher Einrichtungen maximiert werden kann.

Die Biegeaktuatoren sind jeweils als Kolben-/Zylinderaggregat aufgebaut, umfassend je einen Biegezylinder und einen darin verschiebbar gelagerten Biegekolben, wobei der Biegezylinder in einem der beiden Biegeblöcke angeordnet bzw. eingebracht ist, während der zugehörige Biegekolben über eine Biegekolbenstange am anderen Biegeblock befestigt ist. Die Betätigung der Kolben-/Zylinderaggregate erfolgt vorzugsweise hydraulisch. Die Anwendung so installierter Kolben-/Zylinderaggregate erlaubt eine Kassettenbauweise, bei der die Biegeaktuatoren vertikal auf die zwangsgeführten Biegeblöcke wirken, die wiederum die Einbaustücke aufnehmen. Die Kassettenbauweise ist platzsparend und erlaubt eine flexible und modulare Bauweise.

Gemäß der Erfindung sind die drei Kolben-/Zylinderaggregate in Axialrichtung der Arbeitswalzen gesehen so angeordnet, dass die Anordnung zwei äußere Kolben-/Zylinderaggregate und ein mittleres Kolben-/Zylinderaggregat aufweist, wobei das mittlere Kolben-/Zylinderaggregat umgekehrt zu den äußeren Kolben-/Zylinderaggregaten installiert ist, wodurch sich die Kraftwirkung beim Aufbringen von Biegekräften erhöhen lässt und ferner eine besonders platzsparende Installation der Kolben-/Zylinderaggregate möglich ist.

Die Kolben-/Zylinderaggregate können entweder gemeinsam oder selektiv verwendet werden, insbesondere können im Fall von drei Kolben-/Zylinderaggregate nur die äußeren Kolben-/Zylinderaggregate oder nur das innere Kolben-/Zylinderaggregat verwendet werden.

Die Kolbenringseite der Kolben-/Zylinderaggregate kann auch zur Kraftübertragung beaufschlagt werden. Dies bedeutet, dass etwa im Fall von drei Kolben-/Zylinderaggregaten die negative Biegekraft aus der Kolbenfläche des mittleren Kolben-/Zylinderaggregats und der Kolbenringfläche der äußeren Kolben-/Zylinderaggregate erzielbar ist, oder alternativ nur aus der Kolbenfläche des mittleren Kolben-/Zylinderaggregats. Für die positive Biegung gilt dies entsprechend umgekehrt.

Vorzugsweise sind die beiden Biegeblöcke in ihrer Einbaulage vertikal, d.h. in Schwerkraftrichtung gesehen übereinander angeordnet, so dass ein oberer Biegeblock und ein unterer Biegeblock definiert sind. Die Biegeblöcke sind somit im eingebauten Zustand entsprechend einer oberen Arbeitswalze und einer unteren Arbeitswalze zugeordnet. Die Biegezylinder der äußeren Kolben-/Zylinderaggregate sind nun vorzugsweise im unteren Biegeblock angeordnet, während der Biegezylinder des mittleren Kolben-/Zylinderaggregats im oberen Biegeblock angeordnet ist.

Es sei darauf hingewiesen, dass Bezeichnungen räumlicher Beziehungen wie "oben", "unten", "übereinander", "oberhalb", "unterhalb", "horizontal", "vertikal" usw. durch die bestimmungsgemäße Einbaulage der Führungsvorrichtung im Walzgerüst eindeutig definiert sind.

Vorzugsweise weisen die Biegeblöcke jeweils zumindest eine Führungsbuchse auf, die mit der Führung in Gleitkontakt stehen, wodurch auf baulich einfache Weise eine zuverlässige Führung der Biegeblöcke realisiert wird.

Vorzugsweise ist die eine oder sind die mehreren Führungen als Rundführungen, d.h. stabförmige bzw. zylindrische Körper ausgebildet. Durch die Anwendung von Rundführungen wird erreicht, dass klare Führungsverhältnisse ohne die bei etwaigen verschachtelten Flachführungen auftretende Gefahr der Überbestimmung vorliegen, dass eine problemlose Schmierung gewährleistet ist und dass nur ein geringer maschinenbaulicher Aufwand für die Abdichtung der Führungsvorrichtung betrieben werden muss. Die Rundführungen lassen sich bei einem geringen konstruktiven Aufwand kostengünstig herstellen und sind montage- und wartungsfreundlich.

Die oben genannte Aufgabe wird ferner durch ein Walzgerüst zum Walzen eines bandförmigen Walzprodukts, vorzugsweise zum Walzen eines Kaltbandes in einer Kaltwalzanlage, gelöst, wobei das Walzgerüst zumindest eine Führungsvorrichtung, vorzugsweise zwei Führungsvorrichtungen, gemäß einer der vorstehend dargelegten Ausführungsvarianten aufweist.

Die Merkmale, technischen Wirkungen, Vorteile sowie Ausführungsbeispiele, die in Bezug auf die Führungsvorrichtung beschrieben wurden, gelten analog für das Walzgerüst.

Besonders bevorzugt umfasst das Walzgerüst zwei Einbaustücke, entsprechend zwei darin gelagerte Arbeitswalzen, die einen Walzspalt ausbilden, in dem das in einer Förderrichtung transportierbare Walzprodukt umformbar ist, und zwei Führungsvorrichtungen. In anderen Worten, die Arbeitswalzen werden über die zugehörigen Einbaustücke beidseitig durch Führungseinrichtungen gehalten und geführt.

Vorzugsweise weist das Walzgerüst ferner zwei Stützwalzen auf, die entsprechend mit den Arbeitswalzen in Kontakt bringbar sind, um die Arbeitswalzen zu stützen. Das Walzgerüst ist somit vorzugsweise als Vierwalzen-Gerüst (Quarto-Walzgerüst) konzipiert. Die Führungsvorrichtung(en) können aber auch in einem Sechswalzen-Gerüst (Six-high-Walzgerüst) in gleicher Art und Weise eingesetzt werden.

Vorzugsweise weist das Walzgerüst zwei, jeweils ein Ständerfenster definierenden Walzenständer auf, wobei im Ständerfenster beidseitig an jedem der Walzenständer Haltestücke befestigt oder einstückig mit diesem ausgebildet sind und die Haltestücke die eine oder mehreren Führungen halten. Die Walzenständer fungieren hierbei als Gerüst oder Rahmen zur Befestigung der Führungseinrichtung(en) über entsprechende Haltestücke.

Vorzugsweise ist das Walzgerüst für ein Dressierwalzen eingerichtet, wobei zumindest eine der Arbeitswalzen hierbei eine strukturierte Walzfläche aufweisen kann. Eine besondere Art der Nutzung des Walzgerüsts liegt im Dressieren mit niedrigen Walzkräften. Während im Reduzierbetrieb Walzkräfte aktuell zwischen 11000 kN und 35000 kN liegen, können im Dressierbetrieb Walzkräfte von lediglich ca. 400 kN erforderlich werden. Diese können mit den beschriebenen neuen Biegeblöcken mit drei Kolben-/Zylinderaggregaten erzielt werden. Die eigentliche Walzenanstellung wird dafür dann nicht genutzt. Im Dressierbetrieb kann die obere Stützwalze abgehoben und das Walzprodukt ausschließlich mit der negativen Biegekraft als Walzkraft umgeformt werden.

Vorzugsweise umfassen die Einbaustücke jeweils zwei Führungsflächen, die jeweils im Wesentlichen vollständig mit einem entsprechenden Biegeblock in Kontakt stehen. Die Einbaustücke liegen im eingebauten Zustand somit immer auf ihrer gesamten Führungsfläche auf.

Weitere Vorteile und Merkmale der vorliegenden Erfindung sind aus der folgenden Beschreibung bevorzugter Ausführungsbeispiele ersichtlich. Die darin beschriebenen Merkmale können alleinstehend oder in Kombination mit einem oder mehreren der oben erwähnten Merkmale umgesetzt werden, insofern sich die Merkmale nicht widersprechen. Die folgende Beschreibung der bevorzugten Ausführungsbeispiele erfolgt dabei unter Bezugnahme auf die begleitenden Zeichnungen.

### Kurze Beschreibung der Figuren

Bevorzugte weitere Ausführungsformen der Erfindung werden durch die nachfolgende Beschreibung der Figuren näher erläutert. Dabei zeigen:
- Figur 1: einen abgesetzten Schnitt der Seitenansicht eines Walzgerüsts mit Biegeblöcken zum Biegen der Arbeitswalzen;
- Figur 2: eine perspektivische Ansicht einer Vorrichtung zum Führen von Einbaustücken, umfassend eine Kombination aus einem oberen und einem unteren Biegeblock, die relativ zueinander verstellbar sind; und
- Figur 3: eine perspektivische, geschnittene Ansicht der Vorrichtung gemäß dem Ausführungsbeispiel der Figur 2.

### Detaillierte Beschreibung bevorzugter Ausführungsbeispiele

Im Folgenden werden bevorzugte Ausführungsbeispiele anhand der Figuren beschrieben. Dabei sind gleiche, ähnliche oder gleichwirkende Elemente in den Figuren mit identischen Bezugszeichen versehen, und auf eine wiederholende Beschreibung dieser Elemente wird teilweise verzichtet, um Redundanz zu vermeiden.

Die Figur 1 zeigt ein Walzgerüst 1 in Form eines abgesetzten Schnitts. Das Walzgerüst 1 dient zum Walzen eines in einer Förderrichtung (horizontale Richtung der Figur 1) transportierbaren, bandförmigen Walzprodukts, insbesondere zum Walzen eines Kaltbandes in einem Kaltwalzwerk. Das Walzprodukt ist vorzugsweise ein Stahlblech; allerdings kommen auch andere Metalle und Legierungen in Betracht, beispielsweise Aluminium, Kupfer und Magnesium.

Das Walzgerüst 1 ist gemäß dem Ausführungsbeispiel als Vierwalzen-Gerüst (Quarto-Walzgerüst) konzipiert, umfassend zwei parallel verlaufende, gegenüberliegende Arbeitswalzen 10, die einen Walzspalt ausbilden, sowie zwei zugehörige Stützwalzen 11, die entsprechend mit den Arbeitswalzen 10 in Kontakt stehen, um die Arbeitswalzen 10 zu stützen.

Die Arbeitswalzen 10 können eine plane Walzfläche aufweisen oder strukturiert sein, d.h. deren Walzflächen können eine Textur umfassen, die durch das Walzen auf das Walzprodukt übertragen wird. Beim Dressierwalzen erfährt das Walzprodukt in der Regel nur eine geringe Reduktion und Längung. Das Dressierwalzen kann die mechanischen Eigenschaften des Walzprodukts verändern, beispielsweise die Umformfähigkeit (Tiefzieh- und/oder Streckzieheigenschaften) des Produkts verbessern. So lassen sich etwaige Bandunplanheiten, beispielsweise entstanden während eines Glühprozesses oder des Walzens, beseitigen Durch das Dressierwalzen lässt sich zudem die gewünschte Rauigkeit und Oberflächenstruktur des Walzprodukts durch Verwendung entsprechend strukturierter Arbeitswalzen 10 einstellen.

Die Arbeitswalzen 10 werden durch Einbaustücke 12 gehalten und drehbar gelagert. Die Einbaustücke 12 sind einerseits an die Arbeitswalzen 10 angepasst und andererseits zur Verwendung mit den nachstehend im Detail beschriebenen Biegeblöcken 20 kompatibel, so dass das Walzgerüst 1 modular für Arbeitswalzen 10 unterschiedlicher Durchmesser, Formen und Beschaffenheit genutzt werden kann. Die Einbaustücke 12 bilden in diesem Sinne eine Einbauschnittstelle zwischen den Arbeitswalzen 10 und den Biegeblöcken 20.

Das Walzgerüst 1 weist zwei Walzenständer 13 auf (im Schnitt der Figur 1 ist nur ein Walzenständer 13 gezeigt), der als Gerüst oder Rahmen zur Befestigung der verschiedenen Bauteile fungiert und ein Ständerfenster definiert. Im Ständerfenster sind beidseitig am Walzenständer 13 Haltestücke 14 befestigt oder einstückig mit diesem verbunden. Die Haltestücke 14 halten jeweils eine oder mehrere Führungen 15, die vorzugsweise als Rundführungen, d.h. stabförmige bzw. zylindrische Körper ausgebildet sind.

Auf den Führungen 15 sind die Biegeblöcke 20 für die Einbaustücke 12 geführt. Die Biegeblöcke 20 weisen entsprechend Führungsbuchsen 21 auf, die mit den Führungen 15 in Gleitkontakt stehen. Jeder Biegeblock 20 weist vorzugsweise eine Verdrehsicherung auf der Rückseite des Biegeblocks 20 auf, beispielsweise in der Form von Gleitleisten.

Es wird hierin zwischen einem oberen Einbaustück 12, das zur Lagerung der oberen Arbeitswalze 10 eingerichtet ist, und einem unteren Einbaustück 12, das zur Lagerung der unteren Arbeitswalze 10 eingerichtet ist, unterschieden. Analog sind jeweils zwei untere und zwei obere Biegeblöcke 20 vorgesehen, welche die entsprechenden Einbaustücke beidseitig halten und entlang der Führungen 15 in vertikaler Richtung führen.

Die Figuren 2 und 3 zeigen auf perspektivische Weise eine Vorrichtung 2, hierin auch als "Führungsvorrichtung" bezeichnet, zum Führen von Einbaustücken 12. Die Führungsvorrichtung 2 umfasst eine Kombination aus einem oberen Biegeblock 20 und einem unteren Biegeblock 20, die relativ zueinander entlang der Führung(en) 15 verstellbar sind. Die Figur 3 ist hierbei eine geschnittene, perspektivische Ansicht, um die Konfiguration von Biegeaktuatoren 30 zur Verstellung bzw. Verschiebung der Biegeblöcke 20 im Detail zu zeigen.

Aus den Figuren 2 und 3 geht hervor, dass je Vorrichtung 2, d.h. je Kombination aus einem oberen und unteren Biegeblock 20, mehrere - im vorliegenden bevorzugten Ausführungsbeispiel genau drei - Biegeaktuatoren 30 installiert sind.

Die Biegeaktuatoren 30 sind eingerichtet, um den oberen Biegeblock 20 und den unteren Biegeblock 20 relativ zueinander entlang der Führungen 15 zu verschieben, d.h. im eingebauten Zustand zwischen den beiden Biegeblöcken 20 Biegekräfte aufzubringen. Hierbei kann es sich um positive Biegekräfte handeln, bei denen die Biegeblöcke 20 entlang der Führungen 15 auseinandergefahren werden, wodurch die Arbeitswalzen 10 in Zusammenwirkung mit den Stützwalzen 11 tendenziell konvex gebogen werden, relativ zu den Walzflächen des Walzprodukts gesehen. Alternativ können negative Biegekräfte aufgebracht werden, bei denen die Biegeblöcke 20 aufeinander zu gefahren werden. Das Walzen unter negativen Biegekräften kann unter einer abgehobenen oberen Stützwalze 12 (in der Figur 1 auf der linken Seite gezeigt) erfolgen, d.h. ausschließlich mit der negativen Biegekraft als Walzkraft und somit üblicherweise mit vergleichsweise geringen Walzkräften, beispielsweise im Dressierbetrieb.

Die Biegeaktuatoren 30 sind vorzugsweise als Kolben-/Zylinderaggregate implementiert, umfassend je einen Biegezylinder 31, in dem ein Biegekolben 32 verschiebbar gelagert ist. Die Biegezylinder 31 sind jeweils in einem entsprechenden Biegeblock 20 eingebracht bzw. angeordnet, während der zugehörige Biegekolben 32 über eine Biegekolbenstange 33 am korrespondierenden Biegeblock 20 befestigt ist. Die Betätigung der Kolben-/Zylinderaggregate erfolgt vorzugsweise hydraulisch. Allerdings können die Biegeaktuatoren 30 auch anders aufgebaut sein, beispielsweise elektromotorisch, magnetisch, pneumatisch.

In der hierin dargelegten Kassettenbauweise wirken die Biegeaktuatoren 30 vertikal auf zwangsgeführte Biegeblöcke 20, die wiederum die Einbaustücke 12 aufnehmen. Die Einbaustücke 12 liegen im eingebauten Zustand vorzugsweise auf ihrer gesamten Führungsfläche 12a auf, d.h. sie stehen jeweils im Wesentlichen mit der gesamten Führungsfläche 12a mit dem entsprechenden Biegeblock 20 in Kontakt, wie in Figur 1 gezeigt. Eine etwaige axiale Verschiebung der Arbeitswalze 10 erfolgt in den Biegeblöcken 20, d.h. das Biegesystem muss nicht mit verschoben werden.

Im vorliegenden Ausführungsbeispiel sind genau drei Biegeaktuatoren 30 je Kombination aus einem oberen und unteren Biegeblock 20 installiert, wodurch sich die negativen Biegekräfte signifikant erhöhen lassen. Die Biegeaktuatoren 30 sind vorzugsweise führungsflächenseitig angeordnet und befinden sich auf einer Linie parallel zur axialen Richtung der Arbeitswalzen 10.

Im Fall von drei Kolben-/Zylinderaggregaten ist das mittlere Kolben-/Zylinderaggregat vorzugsweise umgekehrt zu den äußeren Kolben-/Zylinderaggregaten installiert, wodurch sich die Kraftwirkung beim Aufbringen von Biegekräften erhöhen lässt und ferner eine besonders platzsparende Installation der Kolben-/Zylinderaggregate möglich ist. Ferner ist es möglich, nur die äußeren Kolben-/Zylinderaggregate oder nur das innere Kolben-/Zylinderaggregat zu verwenden.

Die Kolbenringseite der Kolben-/Zylinderaggregate kann auch zur Kraftübertragung beaufschlagt werden. Dies bedeutet, dass die negative Biegekraft aus der Kolbenfläche des mittleren Kolben-/Zylinderaggregats und der Kolbenringfläche der äußeren Kolben-/Zylinderaggregate erzielbar ist, oder alternativ nur aus der Kolbenfläche des mittleren Kolben-/Zylinderaggregats. Für die positive Biegung gilt dies entsprechend umgekehrt.

Vorzugsweise befinden sich die Biegezylinder 31 der äußeren Kolben-/Zylinderaggregate im unteren Biegeblock 20, während der Biegezylinder 31 des mittleren Kolben-/Zylinderaggregats im oberen Biegeblock 20 eingebaut ist.

Das hierin dargelegte Walzgerüst 1 ermöglicht das Walzen mit vergleichsweise hohen negativen Biegekräften für besondere Walzaufgaben. Ferner sind übliche Walzanwendungen mit positiven und negativen Biegekräften durchführbar, wodurch die Anwendungsflexibilität des Walzgerüsts mit einem nur geringen baulichen Zusatzaufwand, d.h. ohne spezielle Anstellzylinder oder ähnliche Systeme, erhöht wird. Das Biegesystem ist zudem besonders reibungsarm.

Eine besondere Art der Nutzung des Walzgerüsts 1 liegt im Dressieren mit geringen Walzkräften, beispielsweise 400kN bis 500kN. Im Dressierbetrieb mit diesen niedrigen Walzkräften wird die obere Stützwalze 11 abgehoben und das Walzprodukt ausschließlich mit der negativen Biegekraft als Walzkraft dressiert. Vorzugsweise ist zu diesem Zweck ein in den Figuren nicht dargestelltes Wegmesssystem an den Biegeblöcken 20 installiert, wodurch eine Dressierkraftregelung ohne separate Anstellzylinder durchführbar ist.

Soweit anwendbar können alle einzelnen Merkmale, die in den Ausführungsbeispielen dargestellt sind, miteinander kombiniert und/oder ausgetauscht werden, ohne den Bereich der Erfindung zu verlassen, wie er in den Ansprüchen definiert wird.

### Bezugszeichenliste

- 1: Walzgerüst
- 2: Vorrichtung zum Führen von Einbaustücken
- 10: Arbeitswalze
- 11: Stützwalze
- 12: Einbaustück
- 12a: Führungsfläche
- 13: Walzenständer
- 14: Haltestück
- 15: Führung
- 20: Biegeblock
- 21: Führungsbuchse
- 30: Biegeaktuator
- 31: Biegezylinder
- 32: Biegekolben
- 33: Biegekolbenstange

## Patentansprüche

1. Vorrichtung (2) zum Führen von Einbaustücken (12), die zur Lagerung von einen Walzspalt ausbildenden Arbeitswalzen (10) eines Walzgerüsts (1) eingerichtet sind, wobei die Vorrichtung (2) aufweist:
zwei Biegeblöcke (20) zur Aufnahme je eines Einbaustücks (12);
zumindest eine Führung (15), auf der die Biegeblöcke (20) geführt sind, so dass die Biegeblöcke (20) entlang der Führung (15) relativ zueinander verschiebbar sind; und
genau drei Biegeaktuatoren (30), die eingerichtet sind, um die Biegeblöcke (20) entlang der Führung (15) relativ zueinander zu verschieben, wobei
die Biegeaktuatoren (30) jeweils als Kolben-/Zylinderaggregat aufgebaut sind, umfassend je einen Biegezylinder (31) und einen darin verschiebbar gelagerten Biegekolben (32), wobei der Biegezylinder (31) in einem der beiden Biegeblöcke (20) vorgesehen ist, während der zugehörige Biegekolben (32) über eine Biegekolbenstange (33) am anderen Biegeblock (20) befestigt ist, und
die drei Kolben-/Zylinderaggregate (30) in Axialrichtung der Arbeitswalzen (10) gesehen so angeordnet sind, dass die Anordnung zwei äußere Kolben-/Zylinderaggregate (30) und ein mittleres Kolben-/Zylinderaggregat (30) aufweist, wobei das mittlere Kolben-/Zylinderaggregat (30) umgekehrt zu den äußeren Kolben-/Zylinderaggregaten (30) installiert ist.

2. Vorrichtung (2) nach Anspruch 1, **dadurch gekennzeichnet, dass** die beiden Biegeblöcke (20) in ihrer Einbaulage vertikal übereinander angeordnet sind, so dass ein oberer Biegeblock (20) und ein unterer Biegeblock (20) definiert sind, wobei die Biegezylinder (31) der äußeren Kolben-/Zylinderaggregate (30) im unteren Biegeblock (20) angeordnet sind, während der Biegezylinder (31) des mittleren Kolben-/Zylinderaggregats (30) im oberen Biegeblock (20) angeordnet ist.

3. Vorrichtung (2) nach einem der vorigen Ansprüche, **dadurch gekennzeichnet, dass** die Biegeblöcke (20) jeweils zumindest eine Führungsbuchse (21), vorzugsweise zwei Führungsbuchsen (21) aufweisen, die mit den entsprechenden Führungen (15) in Gleitkontakt stehen.

4. Vorrichtung (2) nach einem der vorigen Ansprüche, **dadurch gekennzeichnet, dass** zumindest zwei Führungen (15) vorgesehen sind.

5. Vorrichtung (2) nach einem der vorigen Ansprüche, **dadurch gekennzeichnet, dass** die eine oder mehreren Führungen (15) als Rundführungen ausgebildet sind.

6. Walzgerüst (1) zum Walzen eines bandförmigen Walzprodukts, vorzugsweise zum Walzen eines Kaltbandes in einer Kaltwalzanlage, wobei das Walzgerüst (1) zumindest eine Vorrichtung (2) nach einem der vorigen Ansprüche aufweist.

7. Walzgerüst (1) nach Anspruch 6, **dadurch gekennzeichnet, dass** das Walzgerüst zwei Einbaustücke (12), zwei darin gelagerte Arbeitswalzen (10), die einen Walzspalt ausbilden, in dem das in einer Förderrichtung transportierbare Walzprodukt umformbar ist, sowie zwei Vorrichtungen (2) nach einem der Ansprüche 1 bis 10 aufweist, wobei das Walzgerüst (1) vorzugsweise ferner zwei Stützwalzen (11) aufweist, die entsprechend mit den Arbeitswalzen (10) in Kontakt bringbar sind.

8. Walzgerüst (1) nach Anspruch 6 oder 7, **dadurch gekennzeichnet, dass** das Walzgerüst zwei, jeweils ein Ständerfenster definierenden Walzenständer (13) aufweist, wobei im Ständerfenster beidseitig am Walzenständer (13) Haltestücke (14) befestigt oder einstückig mit diesem ausgebildet sind und die Haltestücke (14) die eine oder mehreren Führungen (15) halten.

9. Walzgerüst (1) nach einem der Ansprüche 6 bis 8, **dadurch gekennzeichnet, dass** das Walzgerüst für ein Dressierwalzen eingerichtet ist, wobei vorzugsweise zumindest eine der Arbeitswalzen (10) eine strukturierte Walzfläche aufweist.

10. Walzgerüst (1) nach einem der Ansprüche 6 bis 9, **dadurch gekennzeichnet, dass** die Einbaustücke (12) jeweils zwei Führungsflächen (12a) aufweisen, die jeweils im Wesentlichen vollständig mit einem entsprechenden Biegeblock (20) in Kontakt stehen.

## Claims

1. Device (2) for guiding chocks (12) arranged to mount work rolls (10), which form a rolling gap, of a roll stand (1), wherein the device (2) comprises:
two bending blocks (20) each for reception of a respective chock (12);
at least one guide (15) on which the bending blocks (20) are guided so that the bending blocks (20) are displaceable relative to one another along the guide (15); and
exactly three bending actuators (30) arranged to displace the bending blocks (20) relative to one another along the guide (15), wherein
the bending actuators (30) are each constructed as a piston-cylinder unit comprising a respective bending cylinder (31) and respective bending piston (32) displaceably mounted therein, wherein the bending cylinder (31) is provided in one of the two bending blocks (20) and the associated bending piston (32) is attached by way of a bending piston rod (33) to the other bending block (20), and
the three piston-cylinder units (30) are so arranged as seen in axial direction of the work rolls (10) that the arrangement comprises two outer piston-cylinder units (30) and one centre piston-cylinder unit (30), wherein the centre piston-cylinder unit (30) is installed in reverse sense to the outer piston-cylinder units (30).

2. Device (2) according to claim 1, **characterised in that** the two bending blocks (20) are arranged vertically one above the other in the installed position thereof so that an upper bending block (20) and a lower bending block (20) are defined, wherein the bending cylinders (31) of the outer piston-cylinder units (30) are arranged in the lower bending block (20) and the bending cylinder (31) of the centre piston-cylinder unit (30) is arranged in the upper bending block (20).

3. Device (2) according to either one of the preceding claims, **characterised in that** the bending blocks (20) each comprise at least one guide bush (21), preferably two guide bushes (21), which is or are in sliding contact with the corresponding guides (15).

4. Device (2) according to any one of the preceding claims, **characterised in that** at least two guides (15) are provided.

5. Device (2) according to any one of the preceding claims, **characterised in that** the one or more guides (15) has or have the configuration of round guides.

6. Roll stand (1) for rolling a strip-shaped rolled product, preferably for rolling a cold strip in a cold-rolling plant, wherein the roll stand (1) comprises at least one device (2) according to any one of the preceding claims.

7. Roll stand (1) according to claim 6, **characterised in that** the roll stand comprises two chocks (12), two work rolls (10) mounted therein and forming a rolling gap in which the rolling product transportable in a conveying direction is deformable, and two devices (2) according to any one of claims 1 to 5, wherein the roll stand (1) preferably further comprises two backing rolls (11) which can be brought into corresponding contact with the work rolls (10).

8. Roll stand (1) according to claim 6 or 7, **characterised in that** the roll stand has two roll housings (13) each defining a housing window, wherein holding members (14) are secured in the housing window on either side at the roll housing (13) or formed integrally therewith and the holding members (14) hold the one or more guides (15).

9. Roll stand (1) according to any one of claims 6 to 8, **characterised in that** the roll stand is arranged for skin-pass rolling, wherein preferably at least one of the work rolls (10) has a structured roll surface.

10. Roll stand (1) according to any one of claims 6 to 9, **characterised in that** the chocks (12) each have two guide surfaces (12a) which are each in substantially full contact with a corresponding bending block (20).

## Revendications

1. Dispositif (2) pour le guidage de chaises (12), qui sont agencées pour le logement de cylindres de travail (10) d'une cage de laminoir (1) formant une emprise de laminage, le dispositif (2) comprenant :
deux blocs de flexion (20) pour recevoir chacun une chaise (12) ;
au moins un guidage (15), sur lequel les blocs de flexion (20) sont guidés, de sorte que les blocs de flexion (20) peuvent être déplacés l'un par rapport à l'autre le long du guidage (15) ; et
exactement trois actionneurs de flexion (30), qui sont agencés pour déplacer les blocs de flexion (20) l'un par rapport à l'autre le long du guidage (15), dans lequel
les actionneurs de flexion (30) sont chacun constitués d'un ensemble piston/cylindre, comprenant chacun un cylindre de flexion (31) et un piston de flexion (32) monté de manière coulissante dans celui-ci, le cylindre de flexion (31) étant prévu dans l'un des deux blocs de flexion (20), tandis que le piston de flexion (32) correspondant est fixé à l'autre bloc de flexion (20) par l'intermédiaire d'une tige de piston de flexion (33), et
les trois ensembles piston/cylindre (30), vus dans la direction axiale des cylindres de travail (10), sont disposés de telle sorte que l'agencement comprend deux ensembles piston/cylindre (30) extérieurs et un ensemble piston/cylindre (30) central, l'ensemble piston/cylindre (30) central étant installé en sens inverse des ensembles piston/cylindre (30) extérieurs.

2. Dispositif (2) selon la revendication 1, **caractérisé en ce que** les deux blocs de flexion (20) sont disposés verticalement l'un au-dessus de l'autre dans leur position de montage, de sorte qu'un bloc de flexion (20) supérieur et un bloc de flexion (20) inférieur sont définis, les cylindres de flexion (31) des ensembles piston/cylindre (30) extérieurs étant disposés dans le bloc de flexion (20) inférieur, tandis que le cylindre de flexion (31) de l'ensemble piston/cylindre (30) central est disposé dans le bloc de flexion (20) supérieur.

3. Dispositif (2) selon l'une des revendications précédentes, **caractérisé en ce que** les blocs de flexion (20) présentent chacun au moins une douille de guidage (21), de préférence deux douilles de guidage (21), qui sont en contact glissant avec les guidages (15) correspondants.

4. Dispositif (2) selon l'une des revendications précédentes, **caractérisé en ce qu'**au moins deux guidages (15) sont prévus.

5. Dispositif (2) selon l'une des revendications précédentes, **caractérisé en ce que** le ou les guidages (15) sont réalisés sous forme de guidages circulaires.

6. Cage de laminoir (1) pour le laminage d'un produit laminé en forme de bande, de préférence pour le laminage d'une bande à froid dans une installation de laminage à froid, la cage de laminoir (1) comprenant au moins un dispositif (2) selon l'une des revendications précédentes.

7. Cage de laminoir (1) selon la revendication 6, **caractérisée en ce que** la cage de laminoir comprend deux chaises (12), deux cylindres de travail (10) supportés dans celles-ci, qui forment une emprise de laminage dans laquelle le produit laminé transportable dans une direction d'avance peut être déformé, ainsi que deux dispositifs (2) selon l'une des revendications 1 à 10, la cage de laminoir (1) comprenant en outre de préférence deux cylindres d'appui (11) qui peuvent être mis en contact de manière correspondante avec les cylindres de travail (10).

8. Cage de laminoir (1) selon la revendication 6 ou 7, **caractérisée en ce que** la cage de laminoir comprend deux montants de laminoir (13) définissant chacun une fenêtre de montant, des pièces de retenue (14) étant fixées des deux côtés sur le montant de laminoir (13) dans la fenêtre de montant ou formées d'une seule pièce avec celui-ci, et les pièces de retenue (14) retenant le ou les guidages (15).

9. Cage de laminoir (1) selon l'une des revendications 6 à 8, **caractérisée en ce que** la cage de laminoir est agencée pour un laminage d'écrouissage, au moins l'un des cylindres de travail (10) présentant de préférence une surface de cylindre structurée.

10. Cage de laminoir (1) selon l'une des revendications 6 à 9, **caractérisée en ce que** les chaises (12) présentent chacune deux surfaces de guidage (12a), qui sont chacune essentiellement entièrement en contact avec un bloc de flexion (20) correspondant.
